# EUROPÄISCHE PATENTSCHRIFT

(11) **EP 3 350 533 B1**
(45) Veröffentlichungstag und Bekanntmachung des Hinweises auf die Patenterteilung: **09.01.2019**
(21) Anmeldenummer: 16758078.6
(22) Anmeldetag: 10.08.2016
(51) Int. Cl.: F41C 23/06

(54) **RÜCKSTOSSDÄMPFENDE VORRICHTUNG**
RECOIL-DAMPING DEVICE
DISPOSITIF D'AMORTISSEMENT DE RECUL

(30) Priorität: 14.09.2015 AT 507842015
(43) Veröffentlichungstag der Anmeldung: 25.07.2018
(73) Patentinhaber: Schönborn, Damian, 2013 Göllersdorf (AT)
(72) Erfinder: KRONSTEINER, Martin, 1170 Wien (AT); SCHÖNBORN, Damian, 1010 Wien (AT)
(74) Vertreter: Sonn & Partner Patentanwälte
(86) Internationale Anmeldenummer: PCT/AT2016/060027
(87) Internationale Veröffentlichungsnummer: WO 2017/044997

(56) Entgegenhaltungen:
- WO-A1-98/48235
- WO-A2-2008/030128
- US-A- 3 208 179
- US-A1- 2002 053 156
- US-A1- 2010 275 482

## Beschreibung

Die Erfindung betrifft eine rückstoßdämpfende Vorrichtung für eine Schusswaffe, insbesondere zur Befestigung an oder in einem Hinterschaft der Schusswaffe, vorzugsweise einer Handfeuerwaffe, mit einem Hinterteil und einem Vorderteil, welche gegen die Kraft mindestens eines Dämpfungselements gegeneinander bewegbar sind, wobei eine zwischen Hinterteil und Vorderteil wirkende Sperrvorrichtung vorgesehen ist, die in einer Sperrstellung eine Relativbewegung zwischen Hinterteil und Vorderteil blockiert und in einer Freigabestellung eine Relativbewegung zwischen Hinterteil und Vorderteil zulässt, wobei ein mittels Stoßimpuls aktivierbares Auslöseelement vorgesehen ist, das in einer Haltestellung die Sperrvorrichtung in der Sperrstellung hält und in einer aktiven Stellung die Sperrvorrichtung in die Freigabestellung freigibt.

Vorrichtungen zur Dämpfung eines auf einen Schützen wirkenden Rückstoßes, in Folge des Abfeuerns einer Schusswaffe, sind aus dem Stand der Technik bekannt. Diese Vorrichtungen sind einerseits ausgebildet, den Rückstoß möglichst wirksam zu dämpfen, um Verletzungen oder zumindest Unannehmlichkeiten für den Schützen zu vermeiden bzw. zu reduzieren und andererseits eine genaue Zielerfassung durch den Schützen vor der Abgabe eines Schusses und während der Abgabe einer Schussfolge möglichst aufrecht zu erhalten. Für die Zielerfassung ist eine vor der Schussabgabe starre Ausbildung der rückstoßdämpfenden Vorrichtung günstig.

Die US 2002/0053156 A1 offenbart eine Schusswaffe mit einer rückstoßdämpfenden Vorrichtung und einer Sperrvorrichtung. Die Sperrvorrichtung ermöglicht die Wirkung, insbesondere eine Kompression, der rückstoßdämpfenden Vorrichtung erst, nachdem ein durch einen Schuss beschleunigtes Impulsgewicht eine Sperre freigibt. Auf diese Weise wird eine unbeabsichtigte Kompression der rückstoßdämpfenden Vorrichtung vor Betätigung des Abzugs, während des Anvisierens eines Ziels, verhindert. Die rückstoßdämpfende Vorrichtung, welche eine Dämpfungsfeder aufweist, und die Sperrvorrichtung sind zwischen einem hinteren und einem vorderen Schaftteil, welche gegeneinander verschiebbar sind, angeordnet. Die Sperrvorrichtung weist Kugelrasten auf, bei welchen Kugeln in Ausnehmungen in einer mit dem vorderen Schaftteil verbundenen Stange und einer mit dem hinteren Schaftteil verbundenen Hülse eingreifen, um die Kompression zu sperren, oder sich aus dem Eingriff lösen können, um die Kompression zu ermöglichen. Nachteilig an dieser Konstruktion ist, dass das Impulsgewicht, um die Sperre freizugeben, einen in Folge seiner Gleitbewegung auftretenden Reibungswiderstand überwinden muss, sodass die Überwindung eines verhältnismäßig hohen Reibungswiderstandes für ein zuverlässiges Auslösen der dämpfenden Wirkung erforderlich ist.
Die US 2006/0096148 A1 betrifft ein System zur Rückstoßdämpfung für Jagd- oder Sportwaffen, mit einer Sperrvorrichtung, welche eine Komprimierung einer dämpfenden Vorrichtung vor Auslösen eines Schusses verhindert. Die Sperrvorrichtung und die die Rückstoßdämpfung bewirkenden Dämpfungsmittel, insbesondere hydraulischer Natur, sind zwischen einem hinteren Schaftteil aus weichem Material und einem demgegenüber verschiebbaren vorderen Schaftteil angeordnet. Die Sperrvorrichtung weist Schlitzöffnungen im hinteren Schaftteil und darin eingreifende, federnde Rastelemente im vorderen Schaftteil auf. Aufgrund dieser Art Rastverbindung ist nachteiligerweise aber ein vergleichsweise großer Stoßimpuls erforderlich um die sperrende Verbindung zu lösen, wodurch das Ziel einer Rückstoßdämpfung für den Benutzer nur bedingt erreicht wird.
Es ist nun Aufgabe der Erfindung eine rückstoßdämpfende Vorrichtung wie eingangs angegeben zu schaffen, welche die Nachteile des Standes der Technik vermeidet oder zumindest verringert. Insbesondere soll die rückstoßdämpfende Vorrichtung auch während länger dauernder Verwendung ein zuverlässiges und leichtgängiges bzw. reibungsarmes Auslösen der Dämpfungswirkung gewährleisten. Die Vorrichtung soll zudem kostengünstig herstellbar und einfach zu warten und zu reinigen sein.
Diese Aufgabe wird durch eine Vorrichtung gemäß Anspruch 1 gelöst. Vorteilhafte Ausführungen und Weiterbildungen sind in den abhängigen Ansprüchen angegeben.

Erfindungsgemäß ist das Auslöseelement und zumindest ein Teil der Sperrvorrichtung in Folge des Stoßimpulses um eine Schwenkachse verschwenkbar ausgebildet. Die rückstoßdämpfende Vorrichtung weist einen Hinterteil und einen gegen diesen bewegbaren, insbesondere verschiebbaren Vorderteil auf, wobei zwischen dem Hinterteil und dem Vorderteil ein Dämpfungselement vorgesehen ist. Wenn der Hinterteil in einem rückwärtigen, in der Gebrauchsstellung der Schusswaffe der Schulter eines Schützen nahe liegenden Teil des Schafts und/oder der Waffe selbst befestigt ist, ist der Vorderteil in einem vorderen, in der Gebrauchsstellung der Schusswaffe von der Schulter eines Schützen entfernteren Teil des Schafts integriert. Andererseits kann die rückstoßdämpfende Vorrichtung mit ihrem Vorderteil auch am rückwärtigen, in der Gebrauchsstellung der Schusswaffe der Schulter eines Schützen nahe liegenden Teil des Schafts der Waffe befestigt werden, sodass eine Schusswaffe auf einfache Weise mit der rückstoßdämpfenden Vorrichtung nachgerüstet werden kann.
Zwischen dem Hinterteil und dem Vorderteil sind das Dämpfungselement zur Dämpfung des Rückstoßes der abgefeuerten Schusswaffe und eine Sperrvorrichtung vorgesehen, welche in einer Sperrstellung eine Relativbewegung zwischen Hinterteil und Vorderteil blockiert und in einer Freigabestellung eine Relativbewegung zwischen Hinterteil und Vorderteil und somit die rückstoßdämpfende Wirkung zulässt. Um die Sperrvorrichtung während des Anvisierens und der Schussabgabe eines Ziels in der Sperrstellung zu halten und erst nach einer Schussabgabe einen Übergang der Sperrvorrichtung in die Freigabestellung zuzulassen, ist ein Auslöseelement vorgesehen, welches zwischen einer Haltestellung, in welcher das Auslöseelement die Sperrvorrichtung in der Sperrstellung hält, und einer aktiven Stellung, in welcher das Auslöseelement die Sperrvorrichtung für den Übergang in die Freigabestellung freigibt, bewegbar ist. Das Auslöseelement und zumindest ein Teil der Sperrvorrichtung sind hierbei erfindungsgemäß verschwenkbar ausgebildet, um in Folge eines Stoßimpulses, d.h. insbesondere in Folge des Rückstoßes der abgefeuerten Schusswaffe, auf einfache Weise in die Freigabestellung zu verschwenken. Eine derartige Ausbildung des Auslöseelements und/oder eines Teils der Sperrvorrichtung als Schwenkelement gewährleistet einen zuverlässigen, vergleichsweise raschen Übergang von der Haltestellung in die aktive Stellung. Indem das Auslöseelement und zumindest ein Teil der Sperrvorrichtung leichtgängig, unter Überwindung eines nur minimalen Reibungswiderstandes verschwenkbar gelagert sind, wird eine zuverlässige Blockade und Freigabe der Relativbewegung zwischen dem Hinterteil und dem Vorderteil erzielt. Vorzugsweise ist die Sperrvorrichtung hierbei in der Art eines Kniehebels ausgestaltet, wodurch eine stabile Positionierung in der Sperrstellung gewährleistet ist. Das Auftreten eines vergleichsweise kleinen Stoßimpulses genügt in diesem Fall aber, um die Sperrvorrichtung aus der Sperrstellung zu lösen. Anstelle solcher verschwenkbarer Komponenten sind aus dem Stand der Technik ineinander einrastende, einem Verschleiß unterliegende Komponenten, oder entlang großflächigen, gegebenenfalls verunreinigten Auflageflächen gleitende Auslöseelemente bekannt.
Insgesamt ergibt sich somit eine kostengünstig herstellbare, auch im Dauerbetrieb zuverlässige und einfach zu wartende Vorrichtung zur Rückstoßdämpfung einer Schusswaffe, insbesondere einer Handfeuerwaffe oder Langwaffe.
Die Begriffe Hinterteil und rückwärtig beschreiben eine Position an der rückstoßdämpfenden Vorrichtung bzw. an der Schusswaffe, welche der Schulter eines die Schusswaffe abfeuernden Schützen näher liegt als eine durch die Begriffe Vorderteil oder vorne beschriebene Position, d.h. die Mündungsseite der Schusswaffe.
Gemäß einer bevorzugten Ausführungsform der Erfindung steht in der Sperrstellung der Sperrvorrichtung das Auslöseelement, in einem Kontaktbereich, mit der Sperrvorrichtung unter Ausbildung einer Linienberührung oder Punktberührung in Eingriff. Auf diese Weise wird die Berührungsfläche bzw. der Kontaktbereich zwischen dem sich in der Haltestellung befindenden Auslöseelement und der Sperrvorrichtung möglichst klein gehalten, sodass sich das Auslöseelement und die Sperrvorrichtung mit geringem Kraftaufwand aus dem gegenseitigen Eingriff lösen können, wenn sich das Auslöseelement, an der Sperrvorrichtung anliegend, von der Haltestellung in die aktiven Stellung bewegt. Die Begriffe Linienberührung und Punktberührung umfassen selbstverständlich flächenhafte Berührungsbereiche, die entsprechend ihrer in einer oder allen Erstreckungsrichtungen geringen Abmessungen eine Linienform oder eine Punktform beschreiben.

Für eine besonders leichtgängige bzw. reibungsarme Lösung des Eingriffs zwischen dem Auslöseelement und der Sperrvorrichtung ist es günstig, wenn die Linienberührung oder Punktberührung mittels zumindest eines, vorzugsweise mittels zwei einander gegenüberliegenden, drehbar gelagerten, um eine jeweilige Drehachse in Umfangsrichtung kreisförmigen Elementen ausgebildet ist.

In einer besonders zweckmäßigen Ausführung kann vorgesehen sein, dass die drehbar gelagerten Elemente an dem Auslöseelement und/oder an der Sperrvorrichtung angeordnete Rollen und/oder Kugeln sind. Die Anordnung zumindest einer Rolle oder Kugel ist kostengünstig und ermöglicht eine zuverlässige Lösung des Auslöseelements aus dem Eingriff mit der Sperrvorrichtung. Ein einzelnes drehbar gelagertes Element kann somit an dem jeweils gegenüberliegenden Auslöseelement oder der jeweils gegenüberliegenden Sperrvorrichtung ohne nennenswerten Reibungswiderstand abrollen. Im bevorzugten Fall von jeweils einem drehbar gelagerten Element am Auslöseelement und an der Sperrvorrichtung rollt jedes der drehbar gelagerten Elemente am jeweils gegenüberliegenden drehbar gelagerten Element ab.

Eine weitere Ausführungsform kann vorsehen, dass die Sperrvorrichtung ein Aufnahmeelement, insbesondere eine Ausnehmung im Vorderteil/Hinterteil, und einen in der Sperrstellung in das Aufnahmeelement eingreifenden, am Hinterteil/Vorderteil gelagerten Schwenkarm aufweist, welcher in der Sperrstellung mit dem Auslöseelement in Eingriff steht. Das Aufnahmeelement ist somit in der aktiven Stellung des Auslöseelements in Bezug auf den Schwenkarm verschiebbar, während das Aufnahmeelement in der Haltestellung des Auslöseelements den Schwenkarm an einer fixen Position hält. Das Aufnahmeelement, welches als Ausnehmung, Vertiefung, Vorsprung oder ähnlich ausgebildet sein kann, ist geformt, um eine Lösung des Schwenkarms aus dem Eingriff mit dem Aufnahmeelement zu erzielen, wenn das Auslöseelement, insbesondere durch den Stoßimpuls, von der Haltestellung in die aktive Stellung übergeht. Vorzugsweise weist das Aufnahmeelement eine schräge Kontaktfläche für den Eingriff mit dem Schwenkarm auf, sodass dieser, wenn er nicht mehr durch das Auslöseelement in der Sperrstellung gehalten wird, durch den Rückstoß und die sich dadurch relativ zum Schwenkarm verschiebende schräge Kontaktfläche in die Freigabestellung übergeht. Die Sperrvorrichtung kann auch derart konstruiert sein, dass sich der Schwenkarm mittels Schwerkraft aus dem Eingriff mit dem Aufnahmeelement löst, wenn er nicht mehr durch das Auslöseelement in der Sperrstellung gehalten wird.

Für einen besonders reibungsarmen Übergang von der Sperrstellung in die Freigabestellung und zurück ist es günstig, wenn der Schwenkarm für den Eingriff in das Aufnahmeelement, insbesondere die Ausnehmung, vorzugsweise an seinem dem Aufnahmeelement zugewandten Ende das für die Linienberührung oder Punktberührung mit dem Auslöseelement vorgesehene drehbar gelagerte Element, insbesondere die Rolle oder Kugel, aufweist. Mittels des drehbar gelagerten Elements, kann der Schwenkarm an jenen Flächen, mit welcher dieser während der Relativbewegung zwischen Hinterteil und Vorderteil in Eingriff gelangt, insbesondere am Aufnahmeelement, abrollen.

Um eine unerwünschte Relativbewegung zwischen Hinterteil und Vorderteil vor einer Schussabgabe, insbesondere während des Anvisierens eines Ziels zu vermeiden, ist es vorteilhaft, wenn das Auslöseelement mittels eines ersten Vorspannelements in die Haltestellung vorgespannt ist. Die Sperrvorrichtung wird hierdurch auch dann zuverlässig in der Sperrstellung gehalten, wenn die Schusswaffe dem üblichen Gebrauch entsprechend bewegt wird. Das Vorspannelement kann ein Federelement sein. Alternativ zu einem Federelement könnte das Auslöseelement mittels einer Magnetvorrichtung in die Haltestellung vorgespannt sein. Hierfür könnte ein erstes magnetisches Element am Auslöseelement und ein hierzu gleich oder entgegengesetzt gepoltes zweites magnetisches Element nahe dem ersten magnetischen Element und extern zum Auslöseelement angeordnet sein.

Damit der Schwenkarm nach erfolgter Rückstoßdämpfung selbsttätig wieder von der Freigabestellung in die Sperrstellung übergeht, kann vorgesehen sein, dass der Schwenkarm mittels eines zweiten Vorspannelements in die Sperrstellung vorgespannt ist. Das zweite Vorspannelement kann beispielsweise ein Federelement oder eine Magnetvorrichtung sein. Alternativ kann der Schwenkarm durch das Auslöseelement in die Sperrstellung rückgeführt werden, wenn das Auslöseelement in die Haltestellung vorgespannt ist.

Damit sich das Auslöseelement in Folge des Stoßimpulses, insbesondere in Folge des durch die Schussabgabe verursachten Rückstoßes selbsttätig von der Haltestellung in die aktive Stellung bewegt, ist es günstig, wenn das Auslöseelement um eine Schwenkachse schwenkbar ausgebildet ist und oberhalb und unterhalb der Schwenkachse unterschiedliche Masse aufweist. Beispielsweise kann das Auslöseelement oberhalb/unterhalb der Schwenkachse eine höhere Masse als dazu gegenüberliegend unterhalb/oberhalb der Schwenkachse aufweisen. Insbesondere kann das Auslöseelement oberhalb und unterhalb der Schwenkachse unterschiedliche Massenträgheitsmomente aufweisen. Auf Grund der unterschiedlichen Massen bezüglich einer Verschwenkung des oberhalb der Schwenkachse angeordneten Anteils des Auslöseelements im Vergleich zum unterhalb der Schwenkachse angeordneten Anteil des Auslöseelements, führt der trägere Anteil eine verzögerte Bewegung in Rückstoßrichtung als Folge des Stoßimpulses aus, wodurch das Auslöseelement um die Schwenkachse verschwenkt. Insbesondere tendiert der trägere Anteil dazu, unmittelbar nach einer Schussabgabe in Bezug auf einen fixen, zur Schusswaffe externen Referenzpunkt seine Position beizubehalten, während sich der Rest der Schusswaffe in Folge der Schussabgabe stoßartig gegen den Schützen bewegt. Das Gewicht des Auslöseelements bzw. des oberhalb und unterhalb der Schwenkachse angeordneten Anteils ist hierbei günstiger Weise groß genug gewählt, um einen, wenn auch geringen, der Bewegung des Auslöseelements entgegenwirkenden Reibungswiderstand zuverlässig zu überwinden. Zweckmäßiger Weise ist das Auslöseelement möglichst reibungsarm gelagert.

Wenn sowohl das Auslöseelement als auch der Schwenkarm jeweils ein drehbar gelagertes Element, insbesondere eine Rolle oder Kugel aufweisen und in der Haltestellung des Auslöseelements, die Schwenkachse des Auslöseelements und die beiden Drehachsen der drehbar gelagerten Elemente in einer Linie angeordnet sind, wird der Schwenkarm zuverlässig in der Sperrstellung gehalten, wenn sich das Auslöseelement in der Haltestellung befindet. Darüber hinaus kann der Eingriff zwischen dem Schwenkarm und dem Aufnahmeelement mit geringem Kraftaufwand gelöst werden, indem in Folge des Stoßimpulses die drehbar gelagerten Elemente aufeinander abrollen.

Gemäß einer weiteren vorteilhaften Ausführungsform kann vorgesehen sein, dass das Auslöseelement als ein im Wesentlichen in Richtung der Relativbewegung zwischen Hinterteil und Vorderteil verschiebbares Verzögerungselement ausgebildet ist. Das Auslöseelement weist ein ausreichend hohes Gewicht auf, sodass es in Folge des Stoßimpulses unmittelbar nach einer Schussabgabe in Bezug auf einen fixen, zur Schusswaffe externen Referenzpunkt seine Position beibehält, während sich der Rest der Schusswaffe, insbesondere die Sperrvorrichtung in Folge der Schussabgabe stoßartig gegen den Schützen bewegt. Auf Grund dieser Verschiebung zwischen dem Auslöseelement und der Sperrvorrichtung nimmt das Auslöseelement seine aktive Stellung ein. Das Auslöseelement kann parallel zur Richtung der Relativbewegung zwischen Hinterteil und Vorderteil oder in einem spitzen Winkel zu dieser Richtung verschiebbar angeordnet sein.

Eine besonders reibungsarme Führung des Bewegungsablaufs des Auslöseelements wird gewährleistet, wenn das Auslöseelement zumindest mit einem teilkugelförmigen Endbereich in einer Führungshülse verschwenkbar und verschiebbar aufgenommen ist. Das Auslöseelement kann somit sowohl entlang der Führungshülse, deren Achse im Wesentlichen in Richtung der Relativbewegung zwischen Hinterteil und Vorderteil verläuft, verschoben werden, als auch um die Achse der Führungshülse verschwenken. Die Schwenkbewegungen werden durch den teilkugelförmigen Endbereich, oder allgemein einen zumindest teilweise abgerundeten Endbereich des Auslöseelements ermöglicht. Insbesondere kann der teilkugelförmige Endbereich gemeinsam mit einem korrespondierenden Gegenkörper ein in der Führungshülse verschiebbar aufgenommenes kardanisches Lager ausbilden. Die verschiebbare und verschwenkbare Ausbildung des Auslöseelements gewährleistet einen zuverlässigen Eingriff mit der Sperrvorrichtung, insbesondere dem Schwenkarm, und einen zuverlässigen Übergang zwischen der Haltestellung und der aktiven Stellung. Zudem können Fertigungstoleranzen, die ohne eine Schwenkmöglichkeit zu einem Verklemmen des Auslöseelements in der Führungshülse führen könnten, ausgeglichen werden.

Um das Auslöseelement zuverlässig in die Haltestellung vorzuspannen ist es besonders günstig, wenn das erste Vorspannelement in der Führungshülse aufgenommen ist. Das erste Vorspannelement kann beispielsweise zwischen einem Endbereich der Führungshülse und dem teilkugelförmigen Endbereich des Auslöseelements bzw. dem kardanisches Lager aufgenommen sein.

In einer zweckmäßigen Ausführungsform kann vorgesehen sein, dass sowohl das Auslöseelement als auch der Schwenkarm jeweils ein drehbar gelagertes Element, insbesondere eine Rolle oder Kugel aufweisen, und deren Drehachsen, in der Haltestellung des Auslöseelements, in einer Linie mit einer Drehachse eines zusätzlichen drehbar gelagerten Elements, insbesondere einer Rolle oder Kugel, angeordnet sind, welches zusätzliche Element der Berührungsstelle zwischen den drehbar gelagerten Elementen des Auslöseelements und des Schwenkarms gegenüberliegend mit dem drehbar gelagerten Element des Auslöseelements in Eingriff steht. Mittels dieser Linienanordnung wird der Schwenkarm zuverlässig in der Sperrstellung gehalten, wenn sich das Auslöseelement in der Haltestellung befindet. Zudem kann der Eingriff zwischen dem Schwenkarm und dem Aufnahmeelement mit geringem Kraftaufwand gelöst werden, indem sich das Auslöseelement in Folge des Stoßimpulses relativ zur Sperrvorrichtung verschiebt und die drehbar gelagerten Elemente des Auslöseelements, des Schwenkarms und des zusätzlichen Elements aufeinander abrollen.

Für einen zuverlässigen Übergang des zwischen den drehbar gelagerten Elementen des Schwenkarms und des zusätzlichen Elements angeordneten Auslöseelements von der Haltestellung in die aktive Stellung ist es günstig, wenn eine die Verschiebung des durch das erste Vorspannelement vorgespannten Auslöseelements, an der Position der Linienanordnung der Drehachsen anhaltende Begrenzungsvorrichtung vorgesehen ist. Als Begrenzungsvorrichtung kann ein die Verschiebung des Auslöseelements begrenzender Stift vorgesehen sein. Zweckmäßigerweise kann der (Gewinde-)Stift in seiner Position einstellbar ausgebildet sein.

Für eine reibungsarm geführte Relativbewegung zwischen dem Hinterteil und dem Vorderteil kann zweckmäßiger Weise vorgesehen sein, dass die Relativbewegung zwischen Hinterteil und Vorderteil führende Führungsrollen vorgesehen sind. Auf diese Weise sind keine Gleitflächen zwischen dem Hinterteil und Vorderteil erforderlich, welche beispielsweise durch Verunreinigungen oder Abnützung die Relativbewegung beeinträchtigen oder sogar blockieren könnten.

Zudem kann es vorteilhaft sein, wenn die Führungsrollen am Hinterteil/Vorderteil montiert sind und in Führungsrillen oder Führungsschienen im bzw. am Vorderteil/Hinterteil eingreifen. Indem die Führungsrollen beispielsweise als Räder ausgebildet sind und in den Führungsrillen entlanglaufen oder als Rollen mit einer Rille in Umfangsrichtung ausgebildet sind in welche Rille die Führungsschienen eingreifen, kann die Relativbewegung zwischen dem Hinterteil und dem Vorderteil besonders präzise geführt werden.

Für die Erzielung einer möglichst hohen Dämpfungswirkung ist es zweckmäßig, wenn der Hinterteil oder der Vorderteil eine längsgerichtete, in Richtung der Relativbewegung zwischen Hinterteil und Vorderteil verlaufende Vertiefung aufweist, in welcher das mit einem Ende auf den Hinterteil und mit dem anderen Ende auf den Vorderteil wirkende Dämpfungselement aufgenommen ist. Durch die Anordnung des Dämpfungselements in der Vertiefung wird das Dämpfungselement sicher in seiner Position gehalten. Die Vertiefung verläuft günstiger Weise parallel oder zumindest in einem möglichst spitzen Winkel zur Richtung der Relativbewegung zwischen Hinterteil und Vorderteil.

In einer besonders einfachen Ausführungsform kann das Dämpfungselement eine Feder, insbesondere eine Schraubenfeder, sein.

Die Erfindung wird nachstehend anhand von bevorzugten Ausführungsbeispielen, auf welche sie jedoch nicht beschränkt sein soll, noch weiter erläutert. In den Zeichnungen zeigen:
Fig. 1 eine schematische Seitenansicht einer ersten Ausführungsform der rückstoßdämpfenden Vorrichtung gemäß der Erfindung in einem Ruhezustand;
Fig. 2 eine schematische Seitenansicht der ersten Ausführungsform in einem Zustand des Übergangs in einen Dämpfungsvorgang;
Fig. 3 eine schematische Seitenansicht der ersten Ausführungsform in einem Zustand am Ende des Dämpfungsvorgangs;
Fig. 4 eine geschnittene Seitenansicht der ersten Ausführungsform im Ruhezustand der rückstoßdämpfenden Vorrichtung;
Fig. 5 eine schematische Seitenansicht einer zweiten Ausführungsform der rückstoßdämpfenden Vorrichtung gemäß der Erfindung in einem Ruhezustand;
Fig. 6 eine schematische Seitenansicht der zweiten Ausführungsform in einem Zustand des Übergangs in einen Dämpfungsvorgang; und
Fig. 7 eine schematische Seitenansicht der zweiten Ausführungsform in einem Zustand am Ende des Dämpfungsvorgangs.

Fig. 1 zeigt eine rückstoßdämpfende Vorrichtung 1 für eine Schusswaffe, zur Befestigung an oder in einem nicht dargestellten, der Anlage der Schusswaffe an der Schulter eines Schützen dienenden Hinterschaft der Schusswaffe. Die rückstoßdämpfende Vorrichtung 1 weist einen Hinterteil 2 und einen Vorderteil 3 auf, welche gegen die Kraft eines Dämpfungselements 4, im vorliegenden Ausführungsbeispiel einer Schraubenfeder, gegeneinander bewegbar sind. Der Hinterteil 2, welcher weiter als der Vorderteil 3 vom Lauf der Schusswaffe entfernt ist, und der Vorderteil 3 können in einen aus gegeneinander verschiebbaren Teilen bestehenden Hinterschaft der Schusswaffe eingebaut sein. Alternativ kann die Schusswaffe, wenn sie beispielsweise keinen aus gegeneinander verschiebbaren Teilen bestehenden Hinterschaft aufweist, mit der rückstoßdämpfenden Vorrichtung 1 nachgerüstet werden, indem der Vorderteil 3 am rückseitigen Ende des Hinterschafts montiert wird. Zwischen dem Hinterteil 2 und dem Vorderteil 3 ist eine Sperrvorrichtung 5 vorgesehen, die in einer in Fig. 1 dargestellten Sperrstellung eine Relativbewegung zwischen Hinterteil 2 und Vorderteil 3 blockiert und in einer in Fig. 3 dargestellten Freigabestellung eine Relativbewegung zwischen Hinterteil 2 und Vorderteil 3 zulässt. Im Ruhezustand der Schusswaffe, solange kein Schuss ausgelöst wird, befindet sich die Sperrvorrichtung 5 in der Sperrstellung, um ein unbeabsichtigtes Komprimieren des Dämpfungselements 4 zu verhindern. Die Sperrvorrichtung 5 weist einen abgewinkelten, im Wesentlichen L-förmigen Schwenkarm 6 mit einer Schwenkachse 6a und ein Aufnahmeelement 7, insbesondere eine Ausnehmung, auf. Während das Aufnahmeelement 7 im bzw. am Vorderteil 3 ausgebildet ist, ist der Schwenkarm 6 mittels der Schwenkachse 6a am Hinterteil 2 gelagert und greift in der Sperrstellung in das Aufnahmeelement 7 ein. Für den Eingriff in das Aufnahmeelement 7 weist der Schwenkarm 6 an seinem dem Aufnahmeelement 7 zugewandten Ende 6b ein drehbar gelagertes, um seine Drehachse 8b in Umfangsrichtung kreisförmiges Element 8, insbesondere eine Rolle oder Kugel 8a, auf. Am anderen Ende 6c ist der Schwenkarm 6 mit einem zweiten Vorspannelement 9, beispielsweise einer Feder verbunden, wodurch der Schwenkarm 6 in die Sperrstellung vorgespannt wird. Das Aufnahmeelement 7 weist eine schräg verlaufende Fläche oder Kante 7a auf, entlang welcher die Rolle oder Kugel 8a des Schwenkarms 6 abrollen kann.

Um die Sperrvorrichtung 5 in Folge der Abgabe eines Schusses aus der Sperrstellung lösen zu können, ist ein mittels Stoßimpuls aktivierbares Auslöseelement 10 vorgesehen, das in einer in Fig. 1 dargestellten Haltestellung die Sperrvorrichtung 5 in der Sperrstellung hält und in einer in Fig. 2 und 3 dargestellten aktiven Stellung den Übergang der Sperrvorrichtung 5 in die Freigabestellung freigibt. Um einen möglichst leichtgängigen Übergang von der Sperrstellung in die Freigabestellung zu erzielen, sind sowohl zumindest ein Teil der Sperrvorrichtung 5, insbesondere der Schwenkarm 6, als auch das Auslöseelement 10 in Folge des durch den Rückstoß der abgefeuerten Schusswaffe ausgelösten Stoßimpulses verschwenkbar ausgebildet. Das Auslöseelement 10 weist hierfür eine Schwenkachse 10a auf. Damit das Auslöseelement 10 selbsttätig in Folge des Stoßimpulses verschwenkt, weist es oberhalb und unterhalb der Schwenkachse 10a unterschiedliche Masse auf, d.h. der Massenschwerpunkt des Auslöseelements 10 ist entweder ober- oder unterhalb der Schwenkachse 10a angeordnet. Die unterschiedliche Masse bezüglich einer Verschwenkung des oberhalb der Schwenkachse 10a angeordneten Anteils 10b des Auslöseelements 10 im Vergleich zum unterhalb der Schwenkachse 10a angeordneten Anteil 10c des Auslöseelements 10, kann durch unterschiedliches Gewicht und/oder unterschiedliche Formgebung der beiden Anteile 10b, 10c erzielt werden. Wesentlich ist, dass der trägere Anteil, im Ausführungsbeispiel der Fig. 1 bis 3 der obere Anteil 10b, eine verzögerte Bewegung in Rückstoßrichtung R als Folge des Stoßimpulses ausführt, wodurch das Auslöseelement 10 um die Schwenkachse 10a in die aktive Stellung verschwenkt und hierdurch die Sperrvorrichtung 5 freigibt. Damit das Auslöseelement 10 nach erfolgter Rückstoßdämpfung selbsttätig wieder in seine ursprüngliche Haltestellung zurückkehrt, ist das Auslöseelement 10 mittels eines ersten Vorspannelements 11, siehe Fig. 4, in die Haltestellung vorgespannt. Für einen leichtgängig herzustellenden und wieder zu lösenden Eingriff des Auslöseelements 10 mit der Sperrvorrichtung 5, insbesondere dem Schwenkarm 6, steht das Auslöseelement 10 in der Sperrstellung der Sperrvorrichtung 5, in einem Kontaktbereich 12, mit der Sperrvorrichtung 5 unter Ausbildung einer Linienberührung oder Punktberührung in Eingriff. Die Linienberührung oder Punktberührung ist mittels eines drehbar gelagerten, um seine Drehachse 13b in Umfangsrichtung kreisförmigen Elements 13, im Ausführungsbeispiel der Fig. 1 bis 4 einer Rolle oder Kugel 13a, und mittels der dazu gegenüberliegenden Rolle oder Kugel 8a des Schwenkarms 6 ausgebildet. Um einerseits den Schwenkarm 6 mittels des Auslöseelements 10 zuverlässig in der Sperrstellung zu halten und andererseits den Eingriff zwischen dem Schwenkarm 6 und dem Aufnahmeelement 7 leichtgängig lösen zu können, sind in der Haltestellung des Auslöseelements 10, die Schwenkachse 10a des Auslöseelements 10 und die beiden Drehachsen 8b, 13b der Rollen oder Kugeln 8a, 13a in einer Linie angeordnet.

Für eine reibungsarm geführte Relativbewegung zwischen dem Hinterteil 2 und dem Vorderteil 3 sind am Hinterteil 3 montierte Führungsrollen 13d, 13e und 13f vorgesehen, welche in Führungsrillen oder Führungsschienen 14a, 14b im bzw. am Vorderteil 3 eingreifen.

Wie zudem aus den Fig. 1 bis 4 ersichtlich ist, weist der Vorderteil 3 eine längsgerichtete, in Richtung X der Relativbewegung zwischen Hinterteil 2 und Vorderteil 3 verlaufende Vertiefung bzw. Ausnehmung 15 auf, in welcher das mit einem Ende 16a auf den Hinterteil 2 und mit dem anderen Ende 16b auf den Vorderteil 3 wirkende Dämpfungselement 4 aufgenommen ist. Die Vertiefung 15 verläuft parallel zur Richtung X der Relativbewegung.

In den Fig. 1 und 4 ist die rückstoßdämpfende Vorrichtung 1 im Ruhezustand dargestellt, in welchem sich die Sperrvorrichtung 5 in der Sperrstellung befindet und vom Auslöseelement 10 in der Sperrstellung gehalten wird, sodass keine Relativbewegung zwischen Hinterteil 2 und Vorderteil 3 erfolgt.

Fig. 2 zeigt die rückstoßdämpfende Vorrichtung 1 beim Übergang in einen Dämpfungsvorgang als Folge einer Schussabgabe. Auf Grund des durch die Schussabgabe verursachten Stoßimpulses in Rückstoßrichtung R wird im Wesentlichen nur mit Ausnahme des trägeren oberen Anteils 10b des Auslöseelements 10 die gesamte Schusswaffe rückwärts gestoßen, sodass das Auslöseelement 10 von der Haltestellung in die aktive Stellung verschwenkt und hierbei an der Rolle oder Kugel 8a des Schwenkarms 6 abrollt. Sobald der obere Anteil 10b des Auslöseelements 10 hinreichend in Richtung zum Vorderteil 3 verschwenkt ist, um den Eingriff zwischen dem Auslöseelement 10 und dem Schwenkarm 6 zu lösen, ist der Übergang der Sperrvorrichtung 5 in die Freigabestellung freigegeben.

Fig. 3 zeigt die rückstoßdämpfende Vorrichtung 1 in einem Zustand am Ende des Dämpfungsvorgangs. Nachdem der Übergang der Sperrvorrichtung 5 in die Freigabestellung vom Auslöseelement 10 freigegeben wurde, rollt die Rolle oder Kugel 8a des Schwenkarms 6 an der schräg verlaufende Fläche oder Kante 7a des Aufnahmeelements 7 ab und der Vorderteil 3 wird gegen den von der Schulter des Schützen gestützten Hinterteil 2 bewegt, wobei das Dämpfungselement 4 komprimiert wird. Danach entspannt sich das Dämpfungselement 4 wieder, wodurch sich der Vorderteil 3 vom Hinterteil 2 weg bewegt und der Schwenkarm 6 in Eingriff mit dem Aufnahmeelement 7 und dem Auslöseelement 10 gelangt.

Die Fig. 5 bis 7 betreffen eine zweite Ausführungsform der rückstoßdämpfenden Vorrichtung 1, welche sich nur teilweise von der ersten Ausführungsform unterscheidet, sodass sich die Beschreibung der zweiten Ausführungsform im Wesentlichen auf die Unterschiede zur ersten Ausführungsform konzentriert. Besonders vorteilhaft an dieser zweiten Ausführungsform ist die vergleichsweise kurze Bauweise, welche insbesondere auch eine Nachrüstung an bestehenden Hinterschäften ermöglicht. Zudem weist diese Ausführungsform eine geringere Teilezahl auf, wodurch in der Produktion Kostenvorteile erzielt werden können.

Fig. 5 zeigt die rückstoßdämpfende Vorrichtung 1 im Ruhezustand der Schusswaffe. Die rückstoßdämpfende Vorrichtung 1 weist einen Hinterteil 2 und einen Vorderteil 3 auf, welche gegen die Kraft eines Dämpfungselements 4, insbesondere einer Schraubenfeder, gegeneinander bewegbar sind. Zwischen dem Hinterteil 2 und dem Vorderteil 3 ist zudem eine Sperrvorrichtung 5 vorgesehen, welche in der in Fig. 5 dargestellten Sperrstellung eine Relativbewegung zwischen Hinterteil 2 und Vorderteil 3 blockiert und in einer in Fig. 7 dargestellten Freigabestellung eine Relativbewegung zwischen Hinterteil 2 und Vorderteil 3 zulässt. Die Sperrvorrichtung 5 weist einen im Wesentlichen geradlinig ausgebildeten Schwenkarm 6 mit einer Schwenkachse 6a und ein Aufnahmeelement 7, insbesondere eine Ausnehmung, auf. Der Schwenkarm 6 ist mittels der Schwenkachse 6a am Vorderteil 3 gelagert und greift in der Sperrstellung in das im bzw. am Hinterteil 2 ausgebildete Aufnahmeelement 7 ein. Für diesen Eingriff weist der Schwenkarm 6 an seinem dem Aufnahmeelement 7 zugewandten Ende 6b ein drehbar gelagertes, um seine Drehachse 8b in Umfangsrichtung kreisförmiges Element 8, insbesondere eine Rolle oder Kugel 8a, auf. Das Aufnahmeelement 7 weist eine schräg verlaufende Fläche oder Kante 7a auf, entlang welcher die Rolle oder Kugel 8a des Schwenkarms 6 abrollen kann.

Um die Sperrvorrichtung 5 aus der Sperrstellung lösen zu können, ist ein mittels Stoßimpuls aktivierbares Auslöseelement 10 vorgesehen, das in der in Fig. 5 dargestellten Haltestellung die Sperrvorrichtung 5 in der Sperrstellung hält und in der in Fig. 6 und 7 dargestellten aktiven Stellung den Übergang der Sperrvorrichtung 5 in die Freigabestellung freigibt. Das Auslöseelement 10 ist als Verzögerungselement ausgebildet, welches unter einem spitzen Winkel α von vorzugsweise höchstens 20°, insbesondere höchstens 10° im Wesentlichen in Richtung X der Relativbewegung zwischen Hinterteil 2 und Vorderteil 3 verschiebbar ist. Für eine zuverlässige Verschiebung zwischen der Haltestellung und der aktiven Stellung ist das Auslöseelement 10 in einer Führungshülse 17 aufgenommen und mittels eines ersten Vorspannelements 11 in die Haltestellung vorgespannt. In der Sperrstellung der Sperrvorrichtung 5 steht das Auslöseelement 10, in einem Kontaktbereich 12, mit der Sperrvorrichtung 5 unter Ausbildung einer Linienberührung oder Punktberührung in Eingriff. Hierfür weist das Auslöseelement 10 ein drehbar gelagertes, um eine Drehachse 13b in Umfangsrichtung kreisförmiges Element 13, insbesondere eine Rolle oder Kugel 13a auf, welche der Rolle oder Kugel 8a des Schwenkarms 6 gegenüberliegt. Um einerseits den Schwenkarm 6 mittels des Auslöseelements 10 zuverlässig in der Sperrstellung, d.h. im Eingriff mit dem Aufnahmeelement 7 zu halten und andererseits den Eingriff zwischen dem Schwenkarm 6 und dem Aufnahmeelement 7 leichtgängig lösen zu können, sind in der Haltestellung des Auslöseelements 10, die Drehachse 8b der Rolle oder Kugel 8a, die Drehachse 13b der Rolle oder Kugel 13a und die Drehachse 18b eines zusätzlichen drehbar gelagerten Elements 18, insbesondere einer Rolle oder Kugel 18a, in einer Linie angeordnet. Damit das Auslöseelement 10 den Schwenkarm 6 zuverlässig in den Eingriff mit dem Aufnahmeelement 7 zwingen kann, steht das zusätzliche Element 18 der Berührungsstelle 12 zwischen den drehbar gelagerten Elementen 8, 13 des Auslöseelements 10 und des Schwenkarms 6 gegenüberliegend mit dem drehbar gelagerten Element 13 des Auslöseelements 10 in Eingriff. Zudem ist eine Einstell- bzw. Begrenzungsvorrichtung 19 mit einer Stellschraube 19a vorgesehen, welche die Verschiebung des vorgespannten Auslöseelements 10 an der Position der Linienanordnung der Drehachsen 8b, 13b 18b anhält. Durch die Positionierung der Stellschraube 19a kann die Position der Rolle 13a gegenüber der Rolle 8a in der Sperrstellung festgelegt werden. Wie in Fig. 5 kann hierbei die Ausrichtung der Drehachse 13a gegenüber den Drehachsen 8b und 18b derart gewählt werden, dass die Drehachse 13a nicht auf einer gedachten Verbindungslinien der Drehachsen 8b, 18b angeordnet ist, sondern ein wenig näher zum vorderen Ende des Vorderteils 3 angeordnet ist. Hierdurch ergibt sich eine geringfügige Verkürzung des für Überführung in die Freigabestellung erforderlichen Weges zwischen Auslöseelement 10 und Schwenkarm 6, sodass - für eine besonders effiziente Dämpfung des Rückstoßes - ein Überführen in die Freigabestellung noch rascher erfolgt.

Für eine zuverlässige Abrollbewegung der Rolle oder Kugel 13a an den Rollen oder Kugeln 8a, 18a, siehe Fig. 6 und 7, ist das Auslöseelement 10 zudem mit einem teilkugelförmigen Endbereich 20 in der Führungshülse 17 verschwenkbar aufgenommen. Insbesondere bildet der teilkugelförmige Endbereich 20 gemeinsam mit einem korrespondierenden Gegenkörper 21 ein in der Führungshülse 17 verschiebbar aufgenommenes kardanisches Lager 22 aus.

Fig. 6 zeigt die in Fig. 5 dargestellte rückstoßdämpfende Vorrichtung 1 beim Übergang in einen Dämpfungsvorgang als Folge einer Schussabgabe. Auf Grund des durch die Schussabgabe verursachten Stoßimpulses in Rückstoßrichtung R wird im Wesentlichen nur mit Ausnahme des trägen Auslöseelements 10 bzw. Verzögerungselements die gesamte Schusswaffe rückwärts gestoßen, sodass sich das Auslöseelement 10 von der Haltestellung in die aktive Stellung verschiebt und hierbei an der Rolle oder Kugel 8a des Schwenkarms 6 und an der Rolle oder Kugel 18a abrollt. Sobald das Auslöseelement 10 hinreichend in Richtung zum Vorderteil 3 verschoben ist, wird der Eingriff zwischen dem Schwenkarm 6 und dem Aufnahmeelement 7 gelöst und somit der Übergang der Sperrvorrichtung 5 in die Freigabestellung freigegeben.

Fig. 7 zeigt die in Fig. 5 dargestellte rückstoßdämpfende Vorrichtung 1 in einem Zustand am Ende des Dämpfungsvorgangs. Nachdem der Übergang der Sperrvorrichtung 5 in die Freigabestellung vom Auslöseelement 10 freigegeben wurde, rollt die Rolle oder Kugel 8a des Schwenkarms 6 an einer Oberfläche 23 des Hinterteils 2 ab und der Vorderteil 3 wird gegen den Hinterteil 2 bewegt, wobei das Dämpfungselement 4 komprimiert wird. Danach entspannt sich das Dämpfungselement 4 wieder, wodurch sich der Vorderteil 3 vom Hinterteil 2 weg bewegt und der Schwenkarm 6 in Eingriff mit dem Aufnahmeelement 7 gelangt. Im in den Fig. 5 bis 7 dargestellten Ausführungsbeispiel stehen die Rollen oder Kugeln 8a, 13a, 18a vorzugsweise ständig in gegenseitigem Eingriff.

Wie den Fig. 5 bis 7 deutlich zu entnehmen ist, ist das Dämpfungselement 4 seitlich vom Auslöseelement 10, im Wesentlichen parallel zum Auslöseelement 10 angeordnet. Im Unterschied zur Ausführungsform der Fig. 1 bis 4, in welcher das Dämpfungselement 4 und das Auslöseelement 10 in Längsrichtung der Schusswaffe hintereinander angeordnet sind, ermöglicht die Ausführungsform der Fig. 5 bis 7 eine besonders kompakte Bauweise der rückstoßdämpfenden Vorrichtung 1. Daher ist eine rückstoßdämpfende Vorrichtung 1 gemäß der Ausführungsform nach den Fig. 5 bis 7 besonders zur Befestigung an einem Hinterschaft und somit zur Nachrüstung der Schusswaffe geeignet.

## Patentansprüche

1. Rückstoßdämpfende Vorrichtung (1) für eine Schusswaffe, insbesondere zur Befestigung an oder in einem Hinterschaft der Schusswaffe, vorzugsweise einer Handfeuerwaffe, mit einem Hinterteil (2) und einem Vorderteil (3), welche gegen die Kraft mindestens eines Dämpfungselements (4) gegeneinander bewegbar sind, wobei eine zwischen Hinterteil (2) und Vorderteil (3) wirkende Sperrvorrichtung (5) vorgesehen ist, die in einer Sperrstellung eine Relativbewegung zwischen Hinterteil (2) und Vorderteil (3) blockiert und in einer Freigabestellung eine Relativbewegung zwischen Hinterteil (2) und Vorderteil (3) zulässt, wobei ein mittels Stoßimpuls aktivierbares Auslöseelement (10) vorgesehen ist, das in einer Haltestellung die Sperrvorrichtung (5) in der Sperrstellung hält und in einer aktiven Stellung die Sperrvorrichtung (5) in die Freigabestellung freigibt, **dadurch gekennzeichnet, dass** das Auslöseelement (10) und zumindest ein Teil der Sperrvorrichtung (5) in Folge des Stoßimpulses um eine Schwenkachse (10a, 6a) verschwenkbar ausgebildet ist.

2. Vorrichtung (1) nach Anspruch 1, **dadurch gekennzeichnet, dass** in der Sperrstellung der Sperrvorrichtung (5) das Auslöseelement (10), in einem Kontaktbereich (12), mit der Sperrvorrichtung (5) unter Ausbildung einer Linienberührung oder Punktberührung in Eingriff steht, wobei vorzugsweise die Linienberührung oder Punktberührung mittels zumindest eines, vorzugsweise mittels zwei einander gegenüberliegenden, drehbar gelagerten, um eine jeweilige Drehachse (8b, 13b) in Umfangsrichtung kreisförmigen Elementen (8, 13) ausgebildet ist.

3. Vorrichtung (1) nach Anspruch 2, **dadurch gekennzeichnet, dass** die drehbar gelagerten Elemente (8, 13) an dem Auslöseelement (10) und/oder an der Sperrvorrichtung (5) angeordnete Rollen und/oder Kugeln (8a, 13a) sind.

4. Vorrichtung (1) nach einem der Ansprüche 1 bis 3, **dadurch gekennzeichnet, dass** die Sperrvorrichtung (5) ein Aufnahmeelement (7), insbesondere eine Ausnehmung im Vorderteil (3)/Hinterteil (2), und einen in der Sperrstellung in das Aufnahmeelement (7) eingreifenden, am Hinterteil (2)/Vorderteil (3) gelagerten Schwenkarm (6) aufweist, welcher in der Sperrstellung mit dem Auslöseelement (10) in Eingriff steht.

5. Vorrichtung (1) nach Anspruch 3 und 4, **dadurch gekennzeichnet, dass** der Schwenkarm (6) für den Eingriff in das Aufnahmeelement (7), insbesondere die Ausnehmung, vorzugsweise an seinem dem Aufnahmeelement (7) zugewandten Ende das für die Linienberührung oder Punktberührung mit dem Auslöseelement (10) vorgesehene drehbar gelagerte Element (8), insbesondere die Rolle oder Kugel (8a), aufweist.

6. Vorrichtung (1) nach einem der Ansprüche 1 bis 5, **dadurch gekennzeichnet, dass** das Auslöseelement (10) mittels eines ersten Vorspannelements (11) in die Haltestellung vorgespannt ist.

7. Vorrichtung (1) nach einem der Ansprüche 4 oder 5, **dadurch gekennzeichnet, dass** der Schwenkarm (6) mittels eines zweiten Vorspannelements (9) in die Sperrstellung vorgespannt ist.

8. Vorrichtung (1) nach einem der Ansprüche 1 bis 7, **dadurch gekennzeichnet, dass** das Auslöseelement (10) um eine Schwenkachse (10a) schwenkbar ausgebildet ist und oberhalb und unterhalb der Schwenkachse (10a) unterschiedliche Masse aufweist.

9. Vorrichtung (1) nach Anspruch 5 und 8, **dadurch gekennzeichnet, dass** sowohl das Auslöseelement (10) als auch der Schwenkarm (6) jeweils ein drehbar gelagertes Element (13, 8), insbesondere eine Rolle oder Kugel (13a, 8a) aufweisen und in der Haltestellung des Auslöseelements (10), die Schwenkachse (10a) des Auslöseelements (10) und die beiden Drehachsen (13b, 8b) der drehbar gelagerten Elemente (13, 8) in einer Linie angeordnet sind.

10. Vorrichtung (1) nach einem der Ansprüche 1 bis 7, **dadurch gekennzeichnet, dass** das Auslöseelement (10) als ein im Wesentlichen in Richtung (X) der Relativbewegung zwischen Hinterteil (2) und Vorderteil (3) verschiebbares Verzögerungselement ausgebildet ist, wobei vorzugsweise das Auslöseelement (10) zumindest mit einem teilkugelförmigen Endbereich (20) in einer Führungshülse (17) verschwenkbar und verschiebbar aufgenommen ist.

11. Vorrichtung (1) nach Anspruch 6 und 10, **dadurch gekennzeichnet, dass** das erste Vorspannelement (11) in der Führungshülse (17) aufgenommen ist.

12. Vorrichtung (1) nach Anspruch 5 und einem der Ansprüche 10 und 11, **dadurch gekennzeichnet, dass** sowohl das Auslöseelement (10) als auch der Schwenkarm (6) jeweils ein drehbar gelagertes Element (13, 8), insbesondere eine Rolle oder Kugel (13a, 8a) aufweisen, und deren Drehachsen (13b, 8b), in der Haltestellung des Auslöseelements (10), in einer Linie mit einer Drehachse (18b) eines zusätzlichen drehbar gelagerten Elements (18), insbesondere einer Rolle oder Kugel (18a), angeordnet sind, welches zusätzliche Element (18) der Berührungsstelle (12) zwischen den drehbar gelagerten Elementen (13, 8) des Auslöseelements (10) und des Schwenkarms (6) gegenüberliegend mit dem drehbar gelagerten Element (13) des Auslöseelements (10) in Eingriff steht.

13. Vorrichtung (1) nach Anspruch 6 und 12, **dadurch gekennzeichnet, dass** eine die Verschiebung des durch das erste Vorspannelement (11) vorgespannten Auslöseelements (10), an der Position der Linienanordnung der Drehachsen (8b, 13b, 18b) anhaltende Begrenzungsvorrichtung (19) vorgesehen ist.

14. Vorrichtung (1) nach einem der Ansprüche 1 bis 13, **dadurch gekennzeichnet, dass** die Relativbewegung zwischen Hinterteil (2) und Vorderteil (3) führende Führungsrollen (13d, 13e, 13f) vorgesehen sind,wobei vorzugsweise die Führungsrollen (13d, 13e, 13f) am Hinterteil (2)/Vorderteil (3) montiert sind und in Führungsrillen oder Führungsschienen (14a, 14b) im bzw. am Vorderteil (3)/Hinterteil (2) eingreifen.

15. Vorrichtung (1) nach einem der Ansprüche 1 bis 14, **dadurch gekennzeichnet, dass** der Hinterteil (2) oder der Vorderteil (3) eine längsgerichtete, in Richtung (X) der Relativbewegung zwischen Hinterteil (2) und Vorderteil (3) verlaufende Vertiefung (15) aufweist, in welcher das mit einem Ende (16a) auf den Hinterteil (2) und mit dem anderen Ende (16b) auf den Vorderteil (3) wirkende Dämpfungselement (4) aufgenommen ist.

## Claims

1. Recoil damping device (1) for a firearm, in particular for fastening on or in a buttstock of the firearm, preferably a small arm, comprising a rear part (2) and a front part (3) which can be moved counter to one another against the force of at least one damping element (4), a locking mechanism (5) being provided which acts between the rear part (2) and the front part (3) and which, in a locking position, blocks a relative movement between the rear part (2) and the front part (3) and, in a release position, allows a relative movement between the rear part (2) and the front part (3), a trigger element (10) being provided which can be activated by means of a shock pulse and, in a holding position, holds the locking mechanism (5) in the locking position and, in an active position, releases the locking mechanism (5) into the release position, **characterised in that** the release element (10) and at least one part of the locking mechanism (5) are designed so as to be pivotable about a pivot axis (10a, 6a) as a result of the shock pulse.

2. Device (1) according to claim 1, **characterised in that**, in the locking position of the locking mechanism (5), the trigger element (10) is in engagement with the locking mechanism (5) in a contact region (12) so as to form linear contact or point contact, the linear contact or point contact preferably being formed by at least one, preferably by means of two, mutually opposite, circumferentially circular element(s) (8, 13), which is/are mounted so as to be rotatable about a particular axis of rotation (8b, 13b).

3. Device (1) according to claim 2, **characterised in that** the rotatably mounted elements (8, 13) arranged on the trigger element (10) and/or on the locking mechanism (5) are rollers and/or spheres (8a, 13a).

4. Device (1) according to any of claims 1 to 3, **characterised in that** the locking mechanism (5) comprises a receiving element (7), in particular a recess in the front part (3) / rear part (2), and a pivot arm (6) which, in the locking position, engages in the receiving element (7) and is mounted on the rear part (2) / front part (3) and, in the locking position, is in engagement with the trigger element (10).

5. Device (1) according to claim 3 and claim 4, **characterised in that**, for engagement in the receiving element (7), in particular in the recess, the pivot arm (6) preferably comprises, on its end facing the receiving element (7), the rotatably mounted element (8), in particular the roller or the sphere (8a), which is provided for linear contact or point contact with the trigger element (10).

6. Device (1) according to any of clams 1 to 5, **characterised in that** the trigger element (10) is preloaded in the holding position by means of a first preloading element (11).

7. Device (1) according to either claim 4 or claim 5, **characterised in that** the pivot arm (6) is preloaded in the locking position by means of a second preloading element (9).

8. Device (1) according to any of claims 1 to 7, **characterised in that** the trigger element (10) can be pivoted about a pivot axis (10a) and has different masses above and below the pivot axis (10a).

9. Device (1) according to claim 5 and claim 8, **characterised in that** both the trigger element (10) and the pivot arm (6) each comprise a rotatably mounted element (13, 8), in particular a roller or sphere (13a, 8a), and, in the holding position of the trigger element (10), the pivot axis (10a) of the trigger element (10) and the two axes of rotation (13b, 8b) of the rotatably mounted elements (13, 8) are arranged in a line.

10. Device (1) according to any of claims 1 to 7, **characterised in that** the trigger element (10) is designed as a delay element, which can be displaced substantially in the direction (X) of the relative movement between the rear part (2) and the front part (3), at least a partially spherical end region (20) of the trigger element (10) preferably being pivotally and displaceably received in a guide sleeve (17).

11. Device (1) according to claim 6 and claim 10, **characterised in that** the first preloading element (11) is received in the guide sleeve (17).

12. Device (1) according to claim 5 and one of claims 10 and 11, **characterised in that** both the trigger element (10) and the pivot arm (6) each comprise a rotatably mounted element (13, 8), in particular a roller or a sphere (13a, 8a), and, in the holding position of the trigger element (10), the axes of rotation (13b, 8b) thereof are arranged in a line together with an axis of rotation (18b) of an additional rotatably mounted element (18), in particular a roller or a sphere (18a), which additional element (18), located opposite the contact position (12) between the rotatably mounted elements (13, 8) of the trigger element (10) and the pivot arm (6), is in engagement with the rotatably mounted element (13) of the trigger element (10).

13. Device (1) according to claim 6 and claim 12, **characterised in that** a limiting device (19) is provided which stops the displacement of the trigger element (10), which is preloaded by the first preloading element (11), to the position of the linear arrangement of the axes of rotation (8b, 13b, 18b).

14. Device (1) according to any of claims 1 to 13, **characterised in that** guide rollers (13d, 13e, 13f) are provided which guide the relative movement between the rear part (2) and the front part (3), the guide rollers (13d, 13e, 13f) preferably being mounted on the rear part (2) / front part (3) and engaging in guide channels or guide rails (14a, 14b) in or on the front part (3) / rear part (2).

15. Device (1) according to any of claims 1 to 14, **characterised in that** the rear part (2) or the front part (3) has a longitudinally oriented depression (15) which extends in the direction (X) of the relative movement between the rear part (2) and the front part (3) and in which the damping element (4) is received, one end (16a) of which damping element acts on the rear part (2) and the other end (16b) of which damping element acts on the front part (3).

## Revendications

1. Dispositif amortisseur de recul (1) pour une arme à feu, plus particulièrement destiné à être fixé sur ou dans la crosse de l'arme à feu, de préférence une arme de poing, avec une partie arrière (2) et une partie avant (3), qui sont mobiles l'une contre l'autre contre la force d'au moins un élément d'amortissement (4), un dispositif de blocage (5), agissant entre la partie arrière (2) et la partie avant (3), étant prévu, qui, dans une position de blocage, bloque un mouvement relatif entre la partie arrière (2) et la partie avant (3) et, dans une position de déblocage, autorise un mouvement relatif entre la partie arrière (2) et la partie avant (3), un élément de déclenchement (10) actionnable par une onde de choc étant prévu, qui, dans une position de maintien, maintient le dispositif de blocage (5) dans la position de blocage et, dans une position active, libère le dispositif de blocage (5) vers la position de déblocage, **caractérisé en ce que** l'élément de déclenchement (10) et au moins une partie du dispositif de blocage (5) sont conçus de manière pivotante autour d'un axe de pivotement (10a, 6a) suite à l'onde de choc.

2. Dispositif (1) selon la revendication 1, **caractérisé en ce que**, dans la position de blocage du dispositif de blocage (5), l'élément de déclenchement (10) est emboîté, dans une zone de contact (12) avec le dispositif de blocage (5) en formant un contact linéaire ou un contact ponctuel, de préférence le contact linéaire ou le contact ponctuel étant formé à l'aide d'au moins un, de préférence deux éléments circulaires (8, 13) opposés entre eux, chacun étant logé de manière rotative autour d'un axe de rotation (8b, 13b) dans la direction de la circonférence.

3. Dispositif (1) selon la revendication 2, **caractérisé en ce que** les éléments logés de manière rotative (8, 13) sont des galets et/ou des billes (8a, 13a) disposés sur l'élément de déclenchement (10) et/ou sur le dispositif de blocage (5).

4. Dispositif (1) selon l'une des revendications 1 à 3, **caractérisé en ce que** le dispositif de blocage (5) comprend un élément de logement (7), plus particulièrement un évidement dans la partie avant (3) / partie arrière (2) et un bras pivotant (6) logé dans la partie arrière (2) / partie avant (3), s'emboîtant dans l'élément de logement (7), qui s'emboîte, dans la position de blocage, avec l'élément de déclenchement (10).

5. Dispositif (1) selon la revendication 3 et 4, **caractérisé en ce que** le bras pivotant (6) comprend, pour l'emboîtement dans l'élément de logement (7), plus particulièrement l'évidement, de préférence, sur son extrémité orientée vers l'élément de logement (7), l'élément logé de manière rotative (8), plus particulièrement le galet ou la bille (8a), prévu pour le contact linéaire ou le contact ponctuel avec l'élément de déclenchement (10).

6. Dispositif (1) selon l'une des revendications 1 à 5, **caractérisé en ce que** l'élément de déclenchement (10) est précontraint dans la position de maintien au moyen d'un premier élément de précontrainte (11).

7. Dispositif (1) selon l'une des revendications 4 ou 5, **caractérisé en ce que** le bras pivotant (6) est précontraint dans la position de blocage au moyen d'un deuxième élément de précontrainte (9).

8. Dispositif (1) selon l'une des revendications 1 à 7, **caractérisé en ce que** l'élément de déclenchement (10) est conçu de manière pivotante autour d'un axe de pivotement (10a) et présente, au-dessus et en dessous de l'axe de pivotement (10a), des masses différentes.

9. Dispositif (1) selon la revendication 5 et 8, **caractérisé en ce que** aussi bien l'élément de déclenchement (10) que le bras pivotant (6) comprennent chacun un élément logé de manière rotative (13, 8), plus particulièrement un galet ou une bille (13a, 8a) et, dans la position de maintien de l'élément de déclenchement (10), l'axe de pivotement (10a) de l'élément de déclenchement (10) et les deux axes de rotation (13b, 8b) des éléments logés de manière rotative (13, 8) sont disposés sur une ligne.

10. Dispositif (1) selon l'une des revendications 1 à 7, **caractérisé en ce que** l'élément de déclenchement (10) est conçu comme un élément de retard coulissant globalement dans la direction (X) du mouvement relatif entre la partie arrière (2) et la partie avant (3), l'élément de déclenchement (10) étant de préférence logé de manière pivotante et coulissante au moins avec une zone d'extrémité (20) de forme partiellement sphérique dans un manchon de guidage (17).

11. Dispositif (1) selon la revendication 6 et 10, **caractérisé en ce que** le premier élément de précontrainte (11) est logé dans le manchon de guidage (17).

12. Dispositif (1) selon la revendication 5 et une des revendications 10 et 11, **caractérisé en ce que** aussi bien l'élément de déclenchement (10) que le bras pivotant (6) comprennent chacun un élément logé de manière rotative (13, 8), plus particulièrement un galet ou une bille (13a, 8a), dont les axes de rotation (13b, 8b) sont disposés, dans la position de maintien de l'élément de déclenchement (10) de manière alignée avec un axe de rotation (18b) d'un élément logé de manière rotative supplémentaire (18), plus particulièrement un galet ou une bille (18a), cet élément supplémentaire (18) étant emboîté avec l'élément logé de manière rotative (13) de l'élément de déclenchement (10) en face du point de contact (12) entre les éléments logés de manière rotative (13, 8) de l'élément de déclenchement (10) et du bras pivotant (6).

13. Dispositif (1) selon la revendication 6 et 12, **caractérisé en ce qu'**un dispositif de limitation (19), précontraignant le déplacement de l'élément de déclenchement (10) précontraint par le premier élément de précontrainte (11), s'arrêtant à la position de la disposition linéaire des axes de rotation (8a, 13b, 18b), est prévu.

14. Dispositif (1) selon l'une des revendications 1 à 13, **caractérisé en ce que** des galets de guidage (13d, 13e, 13f) guidant le mouvement relatif entre la partie arrière (2) et la partie avant (3) sont prévus, les galets de guidage (13d, 13e, 13f) étant de préférence montés sur la partie arrière (2) / partie avant (3) et s'emboîtant dans des rainures de guidage ou des rails de guidage (14a, 14b) dans ou sur la partie avant (3) / partie arrière (2).

15. Dispositif (1) selon l'une des revendications 1 à 14, **caractérisé en ce que** la partie arrière (2) ou la partie avant (3) comprend une cavité (15) longitudinale, s'étendant dans la direction (X) du mouvement relatif entre la partie arrière (2) et la partie avant (3), dans laquelle est logé l'élément d'amortissement (4) agissant avec une extrémité (16a) sur la partie arrière (2) et avec une autre extrémité (16b) sur la partie avant (3).
